# EUROPÄISCHE PATENTSCHRIFT

(11) **EP 0 918 106 B1**
(45) Veröffentlichungstag und Bekanntmachung des Hinweises auf die Patenterteilung: **02.03.2005**
(21) Anmeldenummer: 98119207.3
(22) Anmeldetag: 12.10.1998
(51) Int. Cl.: E01B 29/16

(54) **Klemmzange zum Abziehen von Schienen**
Pliers for pulling rails
Pince pour tirer des rails

(30) Priorität: 20.11.1997 DE 29720573 U
(43) Veröffentlichungstag der Anmeldung: 26.05.1999
(73) Patentinhaber: Robel Bahnbaumaschinen GmbH, 83395 Freilassing (DE)
(72) Erfinder: Hertelendi, Josef, 83395 Freilassing (DE)

(56) Entgegenhaltungen:
- DE-C- 325 938
- FR-A- 2 488 577
- US-A- 3 208 789
- US-A- 4 281 868
- US-A- 4 298 225

## Beschreibung

Die Erfindung betrifft eine Klemmzange zur kraftschlüssigen Verbindung mit einer Schiene für deren Bewegung in Schienenlängsrichtung.

Durch US 5 295 440 ist bereits eine Klemmzange zum Abziehen von Schienen bekannt. Diese Klemmzange ist im Querschnitt derart geformt, daß der Schienenkopf von Schienensteg zu Schienensteg umschlossen wird. Eine kraftschlüssige Verbindung zwischen Klemmzange und Schiene ist dadurch erzielbar, indem zwischen Schienenkopf und Klemmzange ein Keil eingetrieben wird. Eine derartige bekannte Klemmzange hat allerdings den Nachteil, daß mit dem Keil die Fahrfläche des Schienenkopfes beschädigt wird.

Eine weitere Klemmzange ist durch FR 2 488 577 bekannt, wobei verschwenkbar gelagerte Klemmbacken durch Hydraulikzylinder an den Schienensteg angepreßt werden. Eine derartige Klemmzange ist konstruktiv relativ aufwendig und erfordert außerdem die Zuführung von Energie.

Gemäß FR 2 557 551 ist eine zum gleichzeitigen Erfassen von zwei Schienen ausgebildete Klemmzange bekannt, die allerdings nur zum Anheben der Schienen geeignet ist.

Schließlich ist durch DE 94 08 678 U1 noch eine weitere Klemmzange zum temporären Verbinden zweier Schienenenden bekannt. Diese Klemmzange besteht aus zwei durch eine Schraubverbindung miteinander koppelbaren Klemmbacken, die jeweils zur Anlage an den Schienensteg vorgesehene, exzentrisch gelagerte Klemmräder aufweisen.

Die Aufgabe der vorliegenden Erfindung liegt nun in der Schaffung einer gattungsgemäßen Klemmzange, die auch bei - bezüglich einer normal zur Schienenlängsrichtung verlaufenden Richtung - dicht aneinandergereihten Schienen ein problemloses Abziehen einer einzelnen Schiene ermöglicht.

Diese Aufgabe wird erfindungsgemäß mit einer gattungsgemäßen Klemmzange dadurch gelöst, daß zwei zur Aufnahme eines Schienenkopfes und eines Schienensteges der abzuziehenden Schiene voneinander distanzierte Klemmbacken vorgesehen sind, die durch eine Backenhalterung miteinander verbunden sind und am von der Backenhalterung weiter distanzierten Ende jeweils eine zur Auflage an einem Schienenfuß vorgesehene Schienenfußnase und eine zwischen Backenhalterung und Schienenfußnase positionierte, jeweils über die Klemmbacke in Richtung zur gegenüberliegenden Klemmbacke vorragende Schienenkopfnase aufweisen, wobei die Distanz zwischen der auf einer gemeinsamen Klemmbacke befindlichen Schienenfuß- und Schienenkopfnase größer ist als die normal zur Schienenlängsrichtung verlaufende Distanz zwischen Schienenkopfunterkante und Schienenfuß der abzuziehenden Schiene.

Diese spezielle Ausbildung der Klemmzange ermöglicht einerseits eine hohe Klemmwirkung auf die Schiene und erfordert andererseits in Schienenquerrichtung lediglich einen geringen Platzbedarf, so daß auch bei der dichtesten Aneinanderreihung mehrerer Schienen eine problemlose, keine zeitaufwendigen Rüstarbeiten erfordernde Positionierung der Klemmzange zum Abziehen einer einzelnen Schiene möglich ist. Durch die erfindungsgemäße Kombination einer Schienenfußnase mit einer Schienenkopfnase ist bei Übertragung einer Zugkraft auf die Klemmzange automatisch eine optimale kraftschlüssige Verbindung zur Schiene herstellbar, ohne daß dabei die Fahrfläche des Schienenkopfes kontaktiert wird. Dies schafft die vorteilhafte Möglichkeit, auf öffentlichen Waggons zur Baustelle transportierte Langschienen, die bei sehr hohem Reibwiderstand auf Holzzwischenlagen abgestützt sind, rasch und problemlos unter uneingeschränkter Schonung der Fahrfläche von den Waggons abzuziehen.

Vorteilhafte Weiterbildungen der Erfindung ergeben sich aus den Unteransprüchen und der Zeichnung.

Im folgenden wird die Erfindung anhand in der Zeichnung dargestellter Ausführungsbeispiele näher beschrieben.

Es zeigen:
Fig. 1 eine Seitenansicht einer - Klemmbacken zum Erfassen einer Schiene aufweisenden - Klemmzange normal zur Schienenlängsrichtung,
Fig. 2 eine Ansicht der Klemmzange in Schienenlängsrichtung gemäß Pfeil II, wobei die Kemmbacken geöffnet sind,
Fig. 3 eine Draufsicht auf die Klemmzange,
Fig. 4 eine Seitenansicht der Klemmzange mit geschlossenen Klemmbacken,
Fig. 5 eine Ansicht der Klemmzange in Schienenlängsrichtung gemäß Pfeil V,
Fig. 6 und 7 ein weiteres, vereinfachtes Ausführungsbeispiel einer Klemmzange, und
Fig. 8 und 9 eine vereinfachte Teilansicht eines weiteren Ausführungsbeispieles einer Klemmzange.

Die in den Fig. 1 bis 5 ersichtliche Klemmzange 1 zur kraftschlüssigen Verbindung mit einer Schiene 2 weist zwei normal zur Schienenlängsrichtung zueinander verschwenkbare Klemmbacken 3 auf. Diese sind um eine in Schienenlängsrichtung verlaufende Schwenkachse 4 verschwenkbar auf einer Backenhalterung 5 gelagert. Jede Klemmbacke 3 weist an einem von der Backenhalterung 5 weiter distanzierten Ende eine zur Auflage an einen Schienenfuß 6 vorgesehene Schienenfußnase 7 auf. Zwischen dieser und der Schwenkachse 4 befindet sich eine in Richtung zur gegenüberliegenden Klemmbacke 3 vorragende, rotationssymmetrisch ausgebildete Schienenkopfnase 8. Die Distanz zwischen der auf einer gemeinsamen Klemmbacke 3 befindlichen endseitigen Schienenfußnase 7 und der Schienenkopfnase 8 ist geringfügig größer als die normal zur Schienenlängsrichtung verlaufende Distanz a (Fig. 1 und 2) zwischen einer Schienenkopfunterkante 9 eines Schienenkopfes 10 und dem Schienenfuß 6.

Jede Klemmbacke 3 ist bezüglich ihrer normal zur Schwenkachse 4 verlaufenden Längsrichtung unter Bildung eines Blockierabschnittes 11 über die Schwenkachse 4 hinaus verlängert ausgebildet. Zwischen den beiden Blockierabschnitten 11 der Klemmbacken 3 ist ein Blockierteil 12 um eine Achse 13 verschwenkbar auf der Backenhalterung 5 gelagert.

Gemäß Fig. 2 sind die Schienen 2 unter dichter Aneinanderreihung - wie hier der besseren Übersicht halber nicht dargestellt - auf einem Transportwaggon gelagert und auf einer Gleisbaustelle vom Waggon abzuziehen. Dazu wird der Blockierteil 12 der Klemmzange 1 zur Freigabe der Verschwenkbarkeit hochgeschwenkt (s. Fig. 1 bis 3), wonach die beiden Klemmbacken 3 auseinandergeschwenkt werden. In dieser Position ist ein problemloses Einführen jeder Klemmbacke 3 zwischen zwei benachbarten Schienen 2 möglich. Dabei kommen die Schienenkopfnasen 8 und die Schienenfußnasen 7 jeweils zwischen Schienenfuß 6 und Schienenkopf 10 im Bereich eines Schienensteges 21 der abzuziehenden Schiene 2 zu liegen (Fig. 1 bis 3). Als nächstes erfolgt nach geringfügigem Anheben der Klemmzange 1 manuell ein Schließen der beiden Klemmbacken 3 (s. Fig. 4,5) sowie ein Herunterklappen des Blockierteiles 12 zwischen die beiden Blockierabschnitte 11. Damit sind die beiden Klemmbacken 3 nicht mehr verschwenkbar. Sobald nun auf ein Seil 14 eine Zugkraft ausgeübt wird, erfolgt ein geringfügiges Kippen der Klemmzange 1 um die beiden auf dem Schienenfuß 6 aufliegenden Schienenfußnasen 7, bis die beiden Schienenkopfnasen 8 die jeweilige Schienenkopfunterkante 9 des Schienenkopfes 10 kontaktieren. Es kommt damit automatisch zu einer kraftschlüssigen Verbindung der Klemmbacken 3 mit der abzuziehenden Schiene 2. Das hat den besonderen Vorteil, daß sehr hohe Zugkräfte problemlos auf die Schiene 2 übertragbar sind, ohne daß dabei eine Fahrfläche 15 des Schienenkopfes 10 kontaktiert wird. Zum Entfernen der Klemmzange 1 ist lediglich der Blockierteil 12 hochzuschwenken, wonach die beiden Klemmbacken 3 auseinanderspreizbar sind. Danach kann die Klemmzange 1 einfach durch Anheben entfernt und über der nächsten abzuziehenden Schiene 2 abgesenkt werden.

Bei den im folgenden näher beschriebenen weiteren Ausführungsbeispielen einer Klemmzange 1 sind der Einfachheit halber funktionsgleiche Teile mit den im ersten Ausführungsbeispiel verwendeten Bezugszeichen versehen.

Die in Fig. 6 und 7 ersichtliche, vereinfachte Version einer Klemmzange 1 weist zwei starr mit der Backenhalterung 5 verbundene Klemmbacken 3 auf. Zum Abziehen der Schiene 2 muß die Klemmzange 1 unter Schräglage (s. strichpunktierte Linien in Fig. 6) an einem Schienenende 16 mit den Schienenfuß- und Schienenkopfnasen 7,8 zwischen Schienenkopf 10 und Schienenfuß 6 eingeschoben werden. Sobald auf das Seil 14 eine Zugkraft ausgeübt wird, kommt es wiederum über die Hebelwirkung zu einem Anpressen der Schienenfußnasen 7 an den Schienenfuß 6 und der Schienenkopfnasen 8 an die Schienenkopfunterkante 9. Zum Entfernen der Klemmzange 1 muß diese wiederum unter Schräglage über das Schienenende 16 hinaus in Schienenlängsrichtung verschoben werden.

Bei der in Fig. 8 und 9 ersichtlichen Version einer Klemmzange 1 sind die Klemmbacken 3 ebenfalls starr mit der Backenhalterung 5 verbunden. Jede Schienenkopfnase 8 ist auf einer verschwenkbar auf der Klemmbacke 3 gelagerten Halterung 17 befestigt und durch eine Bohrung 18 der Klemmbacke 3 hindurchführbar. Die Verschwenkbarkeit der Halterung 17 um eine Achse 19 ist durch eine verschwenkbar auf der Backenhalterung 5 gelagerte Blockiereinrichtung 20 blockierbar.

Diese Klemmzange 1 kann problemlos auf die abzuziehende Schiene 2 aufgesetzt werden, indem die beiden Schienenkopfnasen 8 jeweils in ihre äußere Schwenkposition (s. Fig. 9) gebracht werden. Nach dem Aufsetzen der Klemmzange 1 können die beiden Schienenkopfnasen 8 zueinander verschwenkt und durch die Blockiereinrichtung 20 blockiert werden. Damit ist bei Aufbringung einer Zugkraft auf die Klemmzange 1 die bereits beschriebene kraftschlüssige Verbindung über Schienenfußnase 7 und Schienenkopfnase 8 herstellbar. Zum Entfernen der Klemmzange 1 sind die Blockiereinrichtung 20 und die beiden Schienenkopfnasen 8 zu verschwenken.

## Patentansprüche

1. Klemmzange (1) zur kraftschlüssigen Verbindung mit einer Schiene (2) für deren Bewegung in Schienenlängsrichtung, **gekennzeichnet durch** zwei zur Aufnahme eines Schienenkopfes (10) und eines Schienensteges (21) der abzuziehenden Schiene (2) voneinander distanzierte Klemmbacken (3), die **durch** eine Backenhalterung (5) miteinander verbunden sind und am von der Backenhalterung (5) weiter distanzierten Ende jeweils eine zur Auflage an einem Schienenfuß (6) vorgesehene Schienenfußnase (7) und eine zwischen Backenhalterung (5) und Schienenfußnase (7) positionierte, jeweils über die Klemmbacke (3) in Richtung zur gegenüberliegenden Klemmbacke (3) vorragende Schienenkopfnase (8) aufweisen, wobei die Distanz zwischen der auf einer gemeinsamen Klemmbacke (3) befindlichen Schienenfuß- und Schienenkopfnase (7,8) größer ist als die normal zur Schienenlängsrichtung verlaufende Distanz (a) zwischen Schienenkopfunterkante (9) und Schienenfuß (6) der abzuziehenden Schiene (2).

2. Klemmzange nach Anspruch 1, **dadurch gekennzeichnet, daß** die beiden Klemmbacken (3) um eine in Schienenlängsrichtung verlaufende Schwenkachse (4) verschwenkbar auf der Backenhalterung (5) gelagert sind.

3. Klemmzange nach Anspruch 2, **dadurch gekennzeichnet, daß** jede Klemmbacke (3) bezüglich ihrer normal zur Schwenkachse (4) verlaufenden Längsrichtung unter Bildung eines Blockierabschnittes (11) über die Schwenkachse (4) hinaus verlängert ausgebildet ist.

4. Klemmzange nach Anspruch 3, **dadurch gekennzeichnet, daß** zwischen den beiden Blockierabschnitten (11) der Klemmbacken (3) ein Blockierteil (12) verschwenkbar auf der Backenhalterung (5) gelagert ist.

5. Klemmzange nach Anspruch 1, **dadurch gekennzeichnet, daß** die Schienenkopfnase (8) auf einer verschwenkbar auf der Klemmbacke (3) gelagerten Halterung (17) befestigt und durch eine Bohrung (18) der Klemmbacke (3) hindurchführbar ist.

6. Klemmzange nach Anspruch 5, **dadurch gekennzeichnet, daß** der Halterung (17) eine verschwenkbar gelagerte Blockiereinrichtung (20) zugeordnet ist.

7. Klemmzange nach einem der Ansprüche 1 bis 6, **dadurch gekennzeichnet, daß** die Schienenkopfnase (8) rotationssymmetrisch ausgebildet ist.

## Claims

1. Clamping tongs (1) for force-locking connection to a rail (2) for the movement thereof in the longitudinal direction of the rail, **characterized by** two clamping jaws (3) spaced from one another to accommodate a rail head (10) and a rail web (21) of the rail (2) to be pulled off, the clamping jaws (3) being connected to one another by means of a jaw mount (5) and comprising, at the end distanced farther from the jaw mount (5), a respective rail base nose (7) provided for application to a rail base (6) and a rail head nose (8) positioned between the jaw mount (5) and the rail base nose (7), the rail head nose (8) projecting in each case beyond the clamping jaw (3) in the direction towards the oppositely positioned clamping jaw (3), wherein the distance between the rail base nose (7) and rail head nose (8) situated on a common clamping jaw (3) is greater than the distance (a), extending perpendicularly to the longitudinal direction of the rail, between the rail head bottom edge (9) and rail base (6) of the rail (2) to be pulled off.

2. Clamping tongs according to claim 1, **characterized in that** the two clamping jaws (3) are supported on the jaw mount (5) so as to be pivotable about a pivot axis (4) extending in the longitudinal direction of the rail.

3. Clamping tongs according to claim 2, **characterized in that** each clamping jaw (3), with regard to its longitudinal direction extending perpendicularly to the pivot axis (4), is shaped elongated beyond the pivot axis (4), thus forming a blocking section (11).

4. Clamping tongs according to claim 3, **characterized in that** a blocking part (12) is pivotably supported on the jaw mount (5) between the two blocking sections (11) of the clamping jaws (3).

5. Clamping tongs according to claim 1, **characterized in that** the rail head nose (8) is fastened to a mount (17) which is pivotably supported on the clamping jaw (3), the rail head nose (8) being threadable through a bore (18) of the clamping jaw (3).

6. Clamping tongs according to claim 5, **characterized in that** a pivotably supported blocking device (20) is associated with the mount (17).

7. Clamping tongs according to one of claims 1 to 6, **characterized in that** the rail head nose (8) is designed to be axially symmetrical.

## Revendications

1. Pince (1) pour réaliser un raccordement par adhérence avec un rail (2), destiné à son déplacement dans le sens longitudinal du rail, **caractérisée en ce qu'**elle comporte deux mâchoires de serrage (3) écartées l'une de l'autre destinées à recevoir un champignon (10) de rail et une âme (21) de rail du rail (2) à tirer, lesquelles mâchoires sont reliées entre elles par un support (5) de mâchoires et présentent chacune, à l'extrémité la plus distante du support (5) de mâchoires, un nez (7) de patin de rail prévu pour appuyer contre un patin (6) de rail et un nez (8) de champignon de rail disposé entre le support (5) de mâchoires et le nez (7) de patin de rail, en saillie sur chacune des mâchoires de serrage (3) dans le sens de la mâchoire de serrage (3) opposée, la distance entre le nez (7) de patin de rail et le nez (8) de champignon de rail situés sur une même mâchoire de serrage (3) étant plus grande que la distance (a) perpendiculaire au sens longitudinal du rail, entre la face inférieure (9) du champignon de rail et le patin (6) de rail du rail (2) à tirer.

2. Pince selon la revendication 1, **caractérisée en ce que** les deux mâchoires de serrage (3) sont logées sur un support (5) de mâchoires de façon à pouvoir pivoter autour d'un pivot (4) qui s'étend dans le sens longitudinal du rail.

3. Pince selon la revendication 2, **caractérisée en ce que** chaque mâchoire de serrage (3) est conformée, dans son sens longitudinal perpendiculaire au pivot (4), de façon à se prolonger au-delà du pivot (4), en formant un talon de blocage (11).

4. Pince selon la revendication 3, **caractérisée en ce qu'**un élément de blocage (12) est logé sur le support (5) de mâchoires de façon à pouvoir pivoter entre les deux talons de blocage (11) des mâchoires de serrage (3).

5. Pince selon la revendication 1, **caractérisée en ce que** le nez (8) de champignon de rail est fixé sur un support (17) logé sur la mâchoire de serrage (3) de façon à pouvoir pivoter et peut être guidé à travers un trou (18) de la mâchoire de serrage (3).

6. Pince selon la revendication 5, **caractérisée en ce qu'**un dispositif de blocage (20) logé de façon à pouvoir pivoter est associé au support (17).

7. Pince selon l'une quelconque des revendications 1 à 6, **caractérisée en ce que** le nez (8) de champignon de rail est conformé de façon à présenter une symétrie de rotation.
